# EUROPÄISCHE PATENTSCHRIFT

(11) **EP 0 814 396 B1**
(45) Veröffentlichungstag und Bekanntmachung des Hinweises auf die Patenterteilung: **27.09.2000**
(21) Anmeldenummer: 97109351.3
(22) Anmeldetag: 09.06.1997
(51) Int. Cl.: G05F 3/26, G05F 3/30

(54) **Schaltungsanordnung zur Erzeugung eines Referenzpotentials**
Circuit for generating a voltage reference
Circuit pour générer une tension de référence

(30) Priorität: 20.06.1996 DE 19624676
(43) Veröffentlichungstag der Anmeldung: 29.12.1997
(73) Patentinhaber: SIEMENS AKTIENGESELLSCHAFT, 80333 München (DE)
(72) Erfinder: Weber, Stephan, 81739 München (DE); Matter, Udo, 40489 Düsseldorf (DE); Heinen, Stefan, 47802 Krefeld (DE)

(56) Entgegenhaltungen:
- EP-A- 0 396 996
- EP-A- 0 411 657
- EP-A- 0 620 515
- EP-A- 0 656 575
- US-A- 5 049 806
- US-A- 5 430 395

## Beschreibung

Die Erfindung betrifft eine Schaltungsanordnung zur Erzeugung eines Referenzpotentials mit einem ersten Transistor, dessen Emitter mit einem Bezugspotential verbunden ist und dessen Basis und Kollektor miteinander verschaltet sind, mit einem zweiten Transistor, dessen Basis mit der Basis des ersten Transistors verbunden ist, mit einem ersten Widerstand, der zwischen den Kollektor des ersten Transistors und einen Ausgangsanschluß zum Abgreifen des Referenzpotentials geschaltet ist, mit einem zweiten Widerstand, der zwischen den Kollektor des zweiten Transistors und den Ausgangsanschluß geschaltet ist, mit einem dritten Widerstand, der zwischen den Emitter des zweiten Transistors und das Bezugspotential geschaltet ist, mit einem dritten Transistor, dessen Basis mit dem Kollektor des zweiten Transistors und dessen Emitter mit dem Bezugspotential verbunden ist, mit einem vierten Transistor, dessen Kollektor mit dem Versorgungspotential, dessen Emitter mit dem Ausgangsanschluß und dessen Basis mit dem Kollektor des dritten Transistors verbunden ist, wobei zwischen Basis und Kollektor des vierten Transistors eine erste Stromquelle geschaltet ist.

Eine derartige, auch Bandgap-Referenzspannungsquelle genannte Schaltungsanordnung ist beispielsweise aus Paul R. Gray, Robert G. Meyer, Analysis and Design of Analog Integrated Circuits, Second Edition 1984, Seiten 293 bis 296 bekannt und wird in einer Vielzahl von integrierten Schaltkreisen zur Versorgung anderer Schaltungsblöcke mit einem temperaturunabhängigen Referenzpotential und/oder mehreren Referenzströmen eingesetzt. In Zukunft wird es darüber hinaus zunehmend wichtiger, daß die integrierten Schaltkreise insbesondere für die Anwendung in batteriebetriebenen Geräten möglichst unabhängig von der Versorgungsspannung arbeiten. Bei jedem mit konstanter Basis-Emitter-Spannung oder konstantem Basisstrom angesteuerten, realen Transistor schwankt aufgrund des Early-Effekts der Kollektorstrom in Abhängigkeit von der Kollektor-Emitter-Spannung, die ihrerseits oft direkt mit der Versorgungsspannung verknüpft ist. Der Early-Effekt ist beispielsweise bei Paul R. Gray, Robert G. Meyer, Analysis and Design of Analog Integrated Circuits, Second Edition 1984, Seiten 17 bis 19 beschrieben. Kritisch dieses Problem gerade auch deshalb, da schnelle, moderne Transistoren hinsichtlich des Early-Effekts eher schlechte Eigenschaften aufweisen.

Aufgabe der Erfindung ist es, eine Schaltungsanordnung zur Erzeugung eines Referenzpotentials anzugeben, bei der der Early-Effekt weitestgehend kompensiert ist.

Die Aufgabe wird durch eine Schaltungsanordnung gemäß Patent anspruch 1 gelöst. Ausgestaltungen und Weiterbildungen des Erfindungsgedankens sind Gegenstand von Unteransprüchen.

Vorteil der Erfindung ist es, daß eine Early-Kompensation mit geringem schaltungstechnischen Aufwand erzielt wird.

Dies wird insbesondere dadurch erreicht, daß der ersten Stromquelle eine zweite Stromquelle parallel geschaltet ist, die einen Kompensationsstrom zur Kompensation der Stromschwankungen der ersten Stromquelle erzeugt.

Bei einer Ausgestaltung kann vorgesehen werden, daß der vorder zweiten Stromquelle erzeugte Kompensationsstrom gleich der mit einem Faktor multiplizierten Differenz eines ersten Early-abhängigen Stroms und eines zweiten weniger Early-abhängigen Stroms ist.

Dabei kann die erste Stromquelle durch einen fünften Transistor gebildet werden, dessen Emitter über einen fünften Widerstand an dem Versorgungspotential angeschlossen ist, dessen Kollektor mit der Basis des vierten Transistors verbunden ist und dessen Basis über einen sechsten Widerstand mit dem Versorgungspotential gekoppelt ist. Des weiteren sind Ansteuermittel vorgesehen, die über dem sechsten Widerstand eine von dem am Anschluß anliegenden Potential abhängige Spannung erzeugen.

Eine Ausgestaltung der Erfindung enthält Ansteuermittel mit einem sechsten Transistor, dessen Basis mit der Basis des fünften Transistors und dessen Emitter unter Zwischenschaltung eines siebten Widerstands mit dem Versorgungspotential verbunden ist und mit einem siebten Transistor, dessen Basis an den Ausgangsanschluß, dessen Emitter über einen achten Widerstand an das Bezugspotential und dessen Kollektor an den Kollektor des sechsten Transistors angeschlossen ist. Weiterhin enthalten die Ansteuermittel einen achten Transistor, dessen Kollektor-Emitter-Strecke der Kollektor-Emitter-Strecke des siebten Transistors parallel geschaltet ist und dessen Basis zum einen über einen neunten Widerstand mit dem Versorgungspotential und zum anderen über eine Diodenstrecke und einen zehnten Widerstand in Reihe mit dem Bezugspotential verbunden ist, sowie einen neunten Transistor, dessen Kollektor mit dem Versorgungspotential, dessen Emitter über eine dritte Stromquelle mit dem Bezugspotential und dessen Basis mit dem Kollektor des siebten Transistors gekoppelt ist. Schließlich ist bei den Ansteuermitteln ein zehnter Transistor vorgesehen, dessen Emitter mit der Basis des fünften Transistors, dessen Kollektor mit dem Bezugspotential und dessen Basis mit dem Emitter des neunten Transistors verschaltet ist.

Bei einer weiteren Ausgestaltung wird die dritte Stromquelle durch einen elften Transistor gebildet, dessen Emitter über einen elften Widerstand mit dem Bezugspotential, dessen Kollektor mit dem Emitter des neunten Transistors und dessen Basis mit der Basis des achten Transistors verbunden ist.

Bei der zweiten Stromquelle können zwei miteinander gekoppelte Teilstromquellen zur Bildung des ersten Early-abhängigen Stromes und des zweiten weniger Early-abhängigen Stromes, die einerseits mit dem Versorgungspotential und andererseits mit dem Eingangskreis bzw. dem Ausgangskreis eines Stromspiegels verbunden sind, sowie eine mit den anderen beiden Teilstromquellen gekoppelte dritte Teilstromquelle, die der ersten Stromquelle parallel geschaltet ist, vorgesehen werden.

Der Knotenpunkt des ausganskreises des Stromspiegels und der zweiten Stromquelle kann dabei mit dem Eingang einer Stromverstärkerstufe verbunden sein, deren Ausgang wiederum mit der Basis des neunten Transistor gekoppelt ist.

Bei einer Ausgestaltung der Erfindung kann die Stromverstärkerstufe durch einen zweiten Stromspiegel gebildet werden.

Die Teilstromquellen können durch die Ausganszweige einer Strombank gegeben sein, deren Eingangszweig durch den sechSten Widerstand realisiert ist.

Schließlich können die Teilstromquellen durch die Ausgangszweige einer Strombank gebildet werden, deren Eingangszweig durch einen zwölften Widerstand gegeben ist. Dabei ist dem zwölften Widerstand die Basis-Emitter-Strecke eines zwölften Transistors sowie ein in Reihe dazu liegender dreizehnter Widerstand parallel geschaltet. Die Basis eines dreizehnten Transistors, dessen Kollektor an das Versorgungspotential angeschlossen ist, und der Kollektor eines vierzehnten Transistors, dessen Basis mit der Basis des siebten Transistors und dessen Emitter über einen vierzehnten Widerstand mit dem Bezugspotential verbunden ist, sind dabei mit dem Kollektor des zwölften Transistors gekoppelt. Die Basis eines fünfzehnten Transistors, dessen Kollektor mit dem Bezugspotential und dessen Emitter mit der Basis des zwölften Transistors verbunden ist, ist an den Emitter eines dreizehnten Transistors angeschlossen. Die Basis eines sechzehnten Transistors, dessen Kollektor mit der Basis des fünfzehnten Transistors und desse Emitter über einen fünfzehnten Widerstand mit dem Bezugspotential verbunden ist, ist dabei mit der Basis des achten Transistors gekoppelt.

Die Erfindung wird nachfolgend anhand der in den beiden Figuren der Zeichnung dargestellten Ausführungsbeispiele näher erläutert, wobei gleiche Elemente mit gleichen Bezugszeichen versehen sind. Es zeigt:
- Figur 1: eine erste Ausführungsform und
- Figur 2: eine zweite Ausführungsform einer eifindungsgemäßen Schaltungsanordnung.

Bei dem in Figur 1 gezeigten Ausführungsbeispiel ist ein npn-Transistor T1 vorgesehen, dessen Emitter mit dem Bezugspotential M verbunden ist und dessen Basis und Kollektor miteinander verschaltet und über einen gemeinsamen Widerstand R1 mit einem ein Referenzponential führenden Ausgangsanschluß U gekoppelt sind. An Basis und Kollektor des Transistors T1 ist die Basis eines npn-Transistors T2 angeschlossen, dessen Emitter über einen Widerstand R3 mit dem Bezugspotential M und dessen Kollektor über einen Widerstand R2 mit dem Ausgangsazschluß U gekoppelt ist.

An dem Ausgangsanschluß U ist darüber hinaus der Emitter eines npn-Transistors T4 angeschlossen, dessen Kollektor mit einem Versorgungspotential V verbunden ist. Die Basis des Transistors T4 ist mit dem Kollektor eines npn-Transistors T3 verbunden, dessen Emitter an das Bezugspotential M und dessen Basis an den Kollektor des Transistors T2 angeschlossen ist.

Die Basis des Transistors T4 ist darüber hinaus über eine Stromquellenschaltung an das Versorgungspotential V angeschlossen. Die Stromquellenschaltung weist einen pnp-Transistor T5 auf, dessen Emitter über einen Widerstand R5 mit dem Versorgungspotential V und dessen Kollektor mit der Basis des Transistors T4 bzw. dem Kollektor des Transistors T3 verbunden ist. Die Basis des Transistors T5 ist mit der Basis eines pnp-Transistors T6 verschaltet, dessen Emitter über einen Widerstand R6 mit dem Versorgungspotential V gekoppelt ist, dessen Emitter über einen Widerstand R6 mit dem Versorgungspotential V gekoppelt ist. Der Kollektor des Transistors T6 ist darüber hinaus mit dem Kollektor eines npn-Transistors T7 verbunden, dessen Emitter über einen Widerstand R4 an das Bezugspotential M angeschlossen ist und dessen Basis mit dem Ausgangsanschluß U verbunden ist. Weiterhin ist der Kollen tor-Emitter-Strecke des Transistors T7 die Kollektor-Emitter-Strecke eines npn-Transistors T8 parallel geschaltet. Die Basis des Transistors T8 ist unter Zwischenschaltung eines Widerstandes R8 an das Versorgungspotential V angeschlossen. Die Basis des Transistors T8 ist zudem mit dem Eingangszweig eines Stromspiegels verbunden. Der Eingangszweig wird durch einen npn-Transistor T11 gebildet, dessen Basis und Kollektor miteinander sowie mit der Basis des Transistors T8 verschaltet sind und dessen Emitter unter Zwischenschaltung eines Widerstandes R10 an das Bezugspotential M angeschlossen ist. Die Basen der Transistoren T7 und T8 sind zudem über einen Widerstand R7 miteinander gekoppelt.

Der Ausgangszweig des Stromspiegels wird durch einen npn-Transistor T12 gebildet, dessen Basis mit der Basis des Transistors T11 verbunden ist und dessen Emitter unter Zwischenschaltung eines Widerstandes R9 an das Bezugspotential M angeschlossen ist. Der Kollektor des Transistors T12 ist aus die Basis eines pnp-Transistors T10, dessen Kollektor mit dem Bezugspotential M und dessen Emitter mit den Basen der Transistoren T5 und T6 verbunden ist sowie auf den Emitter eines npn-Transistors T9, dessen Kollektor mit dem Versorgungspotential V und dessen Basis mit dem Kollektor des Transistors T6 verschaltet ist, geführt. Schließlich ist ein Widerstand R11 zwischen die Basen der Transistoren T5 und T6 einerseits und das Versorgungspotential V andererseits geschaltet.

Mit dem Kollektor des Transistors T6 ist der Kollektor eines pnp-Transistors T13 verbunden, dessen Emitter über einen Widerstand R12 mit dem Versorgungspotential V verschaltet ist dessen Basis mit Basis und Kollektor eines pnp-Transistors T14, mit dem Kollektor eines pnp-Transistors T15 sowie mit dem Kollektor eines npn-Transistors T18 gekoppelt ist. Die Emitter der beiden Transistoren T14 und T15 sind über jeweils einen Widerstand R13 bzw. R14 an das Versorgungspotential V angeschlossen. Der Emitter des Transistors T18 ist über einen Widerstand R17 mit dem Bezugspotential M verbunden. Der Transistor T15 bildet ebenso wie pnp-Transistoren T16 und T17, deren Emitter über jeweils einen Widerstand R15 bzw. R16 mit dem Versorgungspotential V verbunden sind, Ausgangszweige eines Stromspiegels, dessen Eingangszweig durch den Widerstand R11 gebildet wird. Dazu sind die Basen der Transistoren T15, T16 und T17 mit den Basen der Transistoren T5 und T6 gekoppelt. Der Kollektor des Transistors T16 ist mit Basis und Kollektor eines npn-Transistors T19 sowie mit der Basis des Transistors T18 verschaltet. Der Emitter des Transistors T19 ist über einen Widerstand R18 mit dem Bezugspotential M gekoppelt. Der Kollektor des Transistors T17 schließlich ist mit der Basis des Transistors T4 verbunden.

Gegenüber dem in Figur 1 gezeigten Ausführungsbeispiel ist die Ausführungsform nach Figur 2 dahingehend geändert, daß die Basen der Transistoren T15, T16 und T17 nicht über den Widerstand R11 sondern über einen Widerstand R17 mit dem Versorgungspotential V verbunden sind. Die Basen der Transistoren T15, T16, T17 sind zudem mit dem Emitter eines pnp-Transistors T18 sowie mit der Basis eines pnp-Transistors T20 verschaltet. Der Kollektor des Transistors T18 ist dabei an das Bezugspotential M angeschlossen. Der Kollektor des Transistors T20 ist zum einen mit der Basis eines npn-Transistors T19 verbunden, dessen Kollektor an das Versorgungspotential V angeschlossen ist, und zum anderen mit dem Kollektor eines Transistors T21 verschaltet, dessen Basis mit dem Anschluß U und dessen Emitter unter Zwischenschaltung eines Widerstandes R19 mit dem Bezugspotential M gekoppelt ist. Die Basis des Transistors T18 und der Emitter des Transistors T19 sind zusammen an dem Kollektor eines npn-Transistors T22 angeschlossen, dessen Emitter über einen Widerstand R20 mit dem Bezugspotential M verbunden ist und dessen Basis mit den Basen der Transistoren T11 und T12 gekoppelt ist.

Um schließlich auch einen Referenzausgangsstrom erzeugen zu können ist ein pnp-Transistor T23 vorgesehen, dessen Basis mit der Basis des Transistors T5 verschaltet ist und dessen Emitter über einen Widerstand R21 an das Versorgungspotential V angeschlossen ist. Der Kollektor ist mit einem Ausgangsanschluß I verschaltet, an dem der Referenzstrom abgreifbar ist.

Die getrennte Optimierung der Betriebsspannungsunterdrückung sowohl im Hinblick auf das Bandgap-Referenzpotential am Ausgang U sowie auf den Referenzausgangsstrom am Anschluß I kann getrennt erfolgen durch Einstellen der Emitterfläche des Transistors T14 im Verhältnis zur Emitterfläche des Transistors T13 sowie durch Anpassung der Widerstände R17 und R18. Ein kleinerer Widerstandswert der beiden Widerstände R17 und R18 bewirkt eine schwächere Stromgegenkopplung, so daß die Early-Spannungskorrektur entsprechend stärker ist. Es kann auch ein Absinken beispielsweise des Ausgangsstromes eingestellt werden, wenn es gilt, einen Vorhalt zu realisieren. Zudem können eigene, ggf. abschaltbare Stromausgangsstufen vorgesehen werden, die durch weitere Stromausgänge der aus den Transistoren T13 und T14 in Verbindung mit den Widerständen R12 und R13 gebildeten Strombank zur Early-Kompensation der Ausgangsstufen herangezogen werden.

Wie zu ersehen ist, wird dem Ausgangsstrom der durch den Transistor T5 in Verbindung mit dem Widerstand R5 gebildeten Stromquelle ein Kompensationsstrom überlagert, indem der Ausgangsstrom der durch den Transistor T17 in Verbindung mit dem Widerstand R16 gebildeten Stromquelle ebenfalls in die Basis des Transistors T4 eingespeist wird und der Eingangskreis des Transistors T15 über die Transistoren T9 bis T14 beinflußt wird. Mit steigender Versorgungsspannung steigt nämlich auch der durch den Kollektorstrom des Transistors T5 gegebene Ausgangsstrom an. Ursache hierfür ist in erster Linie die Early-Spannungsabhängigkeit der Kollektorströme der Transistoren T5 bis T12. Über den Transistor T4 wirkt sich diese Abhängigkeit direkt auf den Ausgangsanschluß U aus. Der diesen überlagerte Kompensationsstrom wird nun aus der Differenz eines ersten Early-abhängigen Stroms der Stromquelle mit dem Transistor T16 in Verbindung mit dem Widerstand R15 und eines weniger Early-abhängigen Stroms der Stromquelle mit dem Transistor T15 in Verbindung mit dem Widerstand R14 gebildet und mit einem Faktor multipliziert, der durch das Stromverhältnis der Transistoren T13 und T14 sowie das Verhältnis der Widerstände R17 und R18 gegeben ist. Dabei wird die Dimensionierung so gewählt, daß eine lineare Abhängigkeit des Kompensationsstroms erzielt wird und damit insgesamt eine Unabhängigkeit von der Versorgungsspannung erreicht wird.

## Patentansprüche

1. Schaltungsanordnung zur Erzeugung eines Referenzpotentials
mit einem ersten Transistor (T1), dessen Emitter mit einem
Bezugspotential (M) verbunden ist und dessen Basis und Kollektor miteinander verschaltet sind,
mit einem zweiten Transistor (T2), dessen Basis mit der Basis des ersten Transistor T1 verbunden ist,
mit einem ersten Widerstand (R1), der zwischen den Kollektor des ersten Transistors (T1) und einen Ausgangsanschluß (U) zum Abgreifen des Referenzpotentials geschaltet ist,
mit einem zweiten Widerstand (R2), der zwischen den Kollektor des zweiten Transistors (T2) und den Ausgangsanschluß (U) geschaltet ist,
mit einem dritten Widerstand (R3), der zwischen den Emitter des zweiten Transistors (T2) und das Bezugspotential (M) geschaltet ist,
mit einem dritten Transistor (T3), dessen Basis mit dem Kollektor des zweiten Transistors (T2) und dessen Emitter mit dem Bezugspotential (M) verbunden ist,
mit einem vierten Transistor (T4), dessen Kollektor mit dem Versorgungspotential (V), dessen Emitter mit dem Ausgangsanschluß (U) und dessen Basis mit dem Kollektor des dritten Transistors (T3) verbunden ist, wobei zwischen Basis und Kollektor des vierten Transistors (T4) eine erste Stromquelle (R5, T5) geschaltet ist,
**gekennzeichnet durch** eine der ersten Stromquelle (R5, T5) parallel geschaltete zweite Stromquelle (T17, R16), die einen Kompensationsstrom zur Kompensation der Stromschwankungen der ersten Stromquelle (R5, T5) erzeugt.

2. Schaltungsanordnung nach Anspruch 1,
**dadurch gekennzeichnet,** daß der von der zweiten Stromquelle (T17, R16) erzeugte Kompensationsstrom gleich der mit einem Faktor multiplizierten Differenz eines ersten Early-abhängigen Stroms und eines zweiten weniger Early-abhängigen Stroms ist.

3. Schaltungsanordnung nach Anspruch oder 2,
**dadurch gekennzeichnet,** daß die erste Stromquelle durch einen fünften Transistor (T5) gebildet wird, dessen Emitter über einen fünften Widerstand (R5) an dem Versorgungspotential (V) angeschlossen ist, dessen Kollektor mit der Basis des vierten Transistors (T4) verbunden ist, und dessen Basis über einen sechsten Widerstand (R11) mit dem Versorgungspotential (V) gekoppelt ist, und daß Ansteuermittel vorgesehen sind, die über den sechsten Widerstand (R11) eine von dem Anschluß (U) anliegendem Potential abhängige Spannung erzeugen.

4. Schaltungsanordnung nach Anspruch 3,
**dadurch gekennzeichnet,** durch Ansteuermittel mit einem sechsten Transistor (T6) dessen Basis mit der Basis des fünften Transistors (T5) und dessen Emitter unter Zwischenschaltung eines siebten Widerstands (R6) mit dem Versorgungspotential (V) verbunden ist, mit einem siebten Transistor (T7), dessen Basis an den Ausgangsanschluß (U), dessen Emitter über einen achten Widerstand (R4) an das Bezugspotential (M) und dessen Kollektor an den Kollektor des sechsten Transistors (T6) angeschlossen ist,
mit einem achten Transistor (T8), dessen Kollektor-Emitter-Strecke der Kollektor-Emitter-Strecke des siebten Transistors (T7) parallel geschaltet ist und dessen Basis zum einen über einen neunten Widerstand (R8) mit dem Versorgungspotential (V) und zum anderen über eine Diodenstrecke (T11) und einen zehnten Widerstand (R10) in Reihe mit dem Bezugspotential lml verbunden ist,
mit einem neunten Transistor (T9), dessen Kollektor mit dem Versorgungspotential (V), dessen Emitter über eine dritte Stromquelle (T12, R9) mit dem Bezugspotential (M) und dessen Basis mit dem Kollektor des siebten Transistors (T7) gekoppelt ist, und
mit einem zehnten Transistor (T10), dessen Emitter mit der Basis des fünften Transistors (T5), dessen Kollektor mit dem Bezugspotential (M) und dessen Basis mit dem Emitter des neunten Transistors (T9) verschaltet ist.

5. Schaltungsanordnung nach Anspruch 4,
**dadurch gekennzeichnet,** daß die dritte Stromquelle durch einen elften Transistor (T12) gebildet wird, dessen Emitter über einen elften Widerstand (R9) mit dem Bezugspotential (M), dessen Kollektor mit dem Emitter des neunten Transistors (T9) und dessen Basis mit der Basis des achten Transistors (T8) verbunden ist.

6. Schaltungsanordnung nach einem der Ansprüche 1 bis 4,
**dadurch gekennzeichnet,** daß bei der zweiten Stromquelle zwei miteinander gekoppelte Teilstromquellen (R14, R15, T15, T16) zur Bildung des ersten Early-abhängigen Stromes und des zweiten weniger Early-abhängigen Stromes, die einerseits mit dem versorgungspotential (V) und andererseits mit dem Eingangskreis bzw. Ausgangskreis eines Stromspiegels (T18a, T19a, R17a, R18a) verbunden sind, sowie eine mit den anderen beiden Teilstromquellen eingangsseitig gekoppelte dritte Teilstromquelle (T17, R16), die der ersten Stromquelle (T5, R5) parallel geschaltet ist, vorgesehen ist.

7. Schaltungsanordnung nach Anspruch 6,
**dadurch gekennzeichnet,** daß der Knotenpunkt des Ausgangskreises des Stromspiegels (T148a, T19a, R17a, R18a) und der zweiten Stromquelle (R14, R15, T15, T16 mit dem Eingang einer Stromverstärkerstufe (T13, T14, R12, R13) verbunden sind, deren Ausgang mit der Basis des neunten Transistors (T9) gekoppelt ist.

8. Schaltungsanordnung nach Anspruch 6 oder 7,
**dadurch gekennzeichnet,** daß die Stromverstärkerstufe durch einen zweiten Stromspiegel (T13, T14, R12, R13) gebildet wird.

9. Schaltungsanordnung nach einem der Ansprüche 6 bis 8,
**dadurch gekennzeichnet,** daß die Teilstromquellen durch die Ausgangszweige einer StromranK gebildet werden, deren Eingangszweig durch den sechsten Widerstand (R11) gegeben ist.

10. Schaltungsanordnung nach einem der Ansprüche 6 bis 8,
**dadurch gekennzeichnet,** daß die Teilstromquellen durch die Ausgangszweige einer Strombank gebildet werden, deren Eingangszweig durch einen zwölften Widerstand (R17) gegeben ist, daß dem zwölften Niderstand (R17) die Basis-Emitter-Strecke eines zwölften Transistors (T20) in Reihe mit einem dreizehnten Widerstand (R18) parallel geschaltet ist,
daß die Basis eines dreizehnten Transistors (T19), dessen Kollektor an das Versorgungspotential (V) angeschlossen ist, und der Kollektor eines vierzehnten Transistors (T21), dessen Basis mit der Basis des siebten Transistors (T7) und dessen Emitter über einen vierzehnten Widerstand (R19) mit dem Bezugspotential (M) verbunden ist, mit dem Kollektor des zwölften Transistors (T20) gekoppelt ist,
daß die Basis eines fünfzehnten Transistors (T18), dessen Kollektor mit dem Bezugspotential (M) und dessen Emitter mit der Basis des zwölften Transistors (T20) verbunden ist, an den Emitter des dreizehnten Transistors (T19) angeschlossen ist, und daß die Basis eines sechzehnten Transistors (T22), dessen Kollektor mit der Basis des fünfzehnten Transistors (T18) und dessen Emitter über einen fünfzehnten Widerstand (R20) mit dem Bezugspotential (M) verbunden ist, mit der Basis des achten Transistors (T8) gekoppelt ist.

## Claims

1. Circuit arrangement for generating a reference potential
having a first transistor (T1), whose emitter is connected to a reference-earth potential (M) and whose base and collector are connected up to one another,
having a second transistor (T2), whose base is connected to the base of the first transistor (T1),
having a first resistor (R1), which is connected between the collector of the first transistor (T1), and an output terminal (U) for tapping off the reference potential,
having a second resistor (R2), which is connected between the collector of the second transistor (T2) and the output terminal (U)
having a third resistor (R3), which is connected between the emitter of the second transistor (T2) and the reference-earth potential (M)
having a third transistor (T3), whose base is connected to the collector of the second transistor (T2) and whose emitter is connected to the reference-earth potential (M),
having a fourth transistor (T4), whose collector is connected to the supply potential (V), whose emitter is connected to the output terminal (U) and whose base is connected to the collector of the third transistor (T3), a first current source (R5, T5) being connected between the base and the collector of the fourth transistor (T4),
characterized by a second current source (T17, R16), which is connected in parallel with the first current source (R5, T5) and generates a compensation current for compensating for the current fluctuations of the first current source (R5, T5).

2. Circuit arrangement according to Claim 1,
characterized in that the compensation current generated by the second current source (T17, R16) is equal to the difference between a first Early-dependent current and a second, less Early-dependent current, the said difference being multiplied by a factor.

3. Circuit arrangement according to Claim 1 or 2,
characterized in that the first current source is formed by a fifth transistor (T5), whose emitter is connected to the supply potential (V) via a fifth resistor (R5), whose collector is connected to the base of the fourth transistor (T4), and whose base is coupled to the supply potential (V) via a sixth resistor (R11), and in that drive means are provided which generate across the sixth resistor (R11) a voltage that is dependent on the potential present at the terminal (U).

4. Circuit arrangement according to Claim 3,
characterized by drive means having a sixth transistor (T6), whose base is connected to the base of the fifth transistor (T5) and whose emitter is connected to the supply potential (V) with the interposition of a seventh resistor (R6), having a seventh transistor (T7), whose base is connected to the output terminal (U), whose emitter is connected to the reference-earth potential (M) via an eighth resistor (R4) and whose collector is connected to the collector of the sixth transistor (T6),
having an eighth transistor (T8), whose collector-emitter path is connected in parallel with the collector-emitter path of the seventh transistor (T7) and whose base is connected on the one hand to the supply potential (V) via a ninth resistor (R8) and on the other hand to the reference-earth potential (M) via a diode path (T11) and a tenth resistor (R10) in series,
having a ninth transistor (T9), whose collector is coupled to the supply potential (V), whose emitter is coupled to the reference-earth potential (M) via a third current source (T12, R9) and whose base is coupled to the collector of the seventh transistor (T7), and
having a tenth transistor (T10), whose emitter is connected up to the base of the fifth transistor (T5), whose collector is connected up to the reference-earth potential (M) and whose base is connected up to the emitter of the ninth transistor (T9).

5. Circuit arrangement according to Claim 4,
characterized in that the third current source is formed by an eleventh transistor (T12), whose emitter is connected to the reference-earth potential (M) via an eleventh resistor (R9), whose collector is connected to the emitter of the ninth transistor (T9) and whose base is connected to the base of the eighth transistor (T8).

6. Circuit arrangement according to one of Claims 1 to 4,
characterized in that in the second current source, provision is made of two partial current sources (R14, R15, T15, T16), which are coupled to one another, for forming the first Early-dependent current and the second, less Early-dependent current, which are connected on the one hand to the supply potential (V) and on the other hand to the input circuit and output circuit, respectively, of a current mirror (T18a, T19a, R17a, R18a), and provision is also made of a third partial current source (T17, R16), which is coupled to the other two partial current sources on the input side and is connected in parallel with the first current source (T5, R5).

7. Circuit arrangement according to Claim 6,
characterized in that the node of the output circuit of the current mirror (T18a, T19a, R17a, R18a), and of the second current source (R14, R15, T15, T16) are connected to the input of a current amplifier stage (T13, T14, R12, R13), whose output is coupled to the base of the ninth transistor (T9).

8. Circuit arrangement according to Claim 6 or 7,
characterized in that the current amplifier stage is formed by a second current mirror (T13, T14, R12, R13).

9. Circuit arrangement according to one of Claims 6 to 8,
characterized in that the partial current sources are formed by the output paths of a current bank whose input path is provided by the sixth resistor (R11).

10. Circuit arrangement according to one of Claims 6 to 8,
characterized in that the partial current sources are formed by the output paths of a current bank whose input path is provided by a twelfth resistor (R17), in that the base-emitter junction of a twelfth transistor (T20) in series with a thirteenth resistor (R18) is connected in parallel with the twelfth resistor (R17),
in that the base of a thirteenth transistor (T19), whose collector is connected to the supply potential (V), and the collector of a fourteenth transistor (T21), whose base is connected to the base of the seventh transistor (T7) and whose emitter is connected to the reference-earth potential (M) via a fourteenth resistor (R19), is coupled to the collector of the twelfth transistor (T20),
in that the base of a fifteenth transistor (T18), whose collector is connected to the reference-earth potential (M) and whose emitter is connected to the base of the twelfth transistor (T20), is connected to the emitter of the thirteenth transistor (T19), and in that the base of a sixteenth transistor (T22), whose collector is connected to the base of the fifteenth transistor (T18) and whose emitter is connected to the reference-earth potential (M) via a fifteenth resistor (R20), is coupled to the base of the eighth transistor (T8).

## Revendications

1. Circuit pour générer une tension de référence,
avec un premier transistor (T1) dont l'émetteur est relié à un potentiel de référence (M) et dont la base et le collecteur sont interconnectés,
avec un deuxième transistor (T2) dont la base est reliée à la base du premier transistor (T1),
avec une première résistance (R1) montée entre le collecteur du premier transistor (T1) et une borne de sortie (U) pour prélever la tension de référence,
avec une deuxième résistance (R2) montée entre le collecteur du deuxième transistor (T2) et la borne de sortie (U),
avec une troisième résistance (R3) montée entre l'émetteur du deuxième transistor (T2) et le potentiel de référence (M),
avec un troisième transistor (T3) dont la base est reliée au collecteur du deuxième transistor (T2) et dont l'émetteur est relié au potentiel de référence (M),
avec un quatrième transistor (T4) dont le collecteur est relié à la tension d'alimentation (V), dont l'émetteur est relié à la borne de sortie (U) et dont la base est reliée au collecteur du troisième transistor (T3), entre la base et le collecteur du quatrième transistor (T4) étant montée une première source de courant (R5, T5),
caractérisé par une deuxième source de courant (T17, R16) montée en parallèle avec la première source de courant (R5, T5), qui génère un courant de compensation pour compenser les fluctuations de courant de la première source de courant (R5, T5).

2. Circuit selon la revendication 1, caractérisé en ce que le courant de compensation généré par la deuxième source de courant (T17, R16) est égal à la différence multipliée par un facteur entre un premier courant dépendant de l'effet Early et un deuxième courant moins dépendant de l'effet Early.

3. Circuit selon la revendication 1 ou 2, caractérisé en ce que la première source de courant est formée par un cinquième transistor (T5) dont l'émetteur est connecté via une cinquième résistance (R5) à la tension d'alimentation (V), dont le collecteur est relié à la base du quatrième transistor (T4) et dont la base est couplée via une sixième résistance (R11) à la tension d'alimentation (V), et en ce que des moyens d'amorçage sont prévus, qui génèrent via la sixième résistance (R11) une tension dépendante de la tension appliquée à la borne (U).

4. Circuit selon la revendication 3, caractérisé par des moyens d'amorçage avec un sixième transistor (T6) dont la base est reliée à la base du cinquième transistor (T5) et dont l'émetteur est relié par intercalage d'une septième résistance (R6) à la tension d'alimentation (V),
avec un septième transistor (T7) dont la base est connectée à la borne de sortie (U), dont l'émetteur est connecté via une huitième résistance (R4) au potentiel de référence (M) et dont le collecteur est connecté au collecteur du sixième transistor (T6),
avec un huitième transistor (T8) dont le trajet collecteur-émetteur est monté en parallèle avec le trajet collecteur-émetteur du septième transistor (T7) et dont la base, d'une part, est reliée via une neuvième résistance (R8) à la tension d'alimentation (V) et, d'autre part, montée en série via un trajet de diode (Tl1) et une dixième résistance (R10) avec le potentiel de référence (M),
avec un neuvième transistor (T9) dont le collecteur est couplé à la tension d'alimentation (V), dont l'émetteur est couplé via une troisième source de courant (T12, R9) au potentiel de référence (M) et dont la base est couplée au collecteur du septième transistor (T7), et
avec un dixième transistor (T10) dont l'émetteur est connecté à la base du cinquième transistor (T5), dont le collecteur est connecté au potentiel de référence (M) et dont la base est connectée à l'émetteur du neuvième transistor (T9).

5. Circuit selon la revendication 4, caractérisé en ce que la troisième source de courant est formée par un onzième transistor (T12) dont l'émetteur est relié via une onzième résistance (R9) au potentiel de référence (M), dont le collecteur est relié à l'émetteur du neuvième transistor (T9) et dont la base est reliée à la base du huitième transistor (T8).

6. Circuit selon l'une quelconque des revendications 1 à 4, caractérisé en ce que la deuxième source de courant comporte deux sources de courant partielles (R14, R15, T15, T16) couplées entre elles pour générer le premier courant dépendant de l'effet Early et le deuxième courant moins dépendant de l'effet Early, qui sont reliées d'une part à la tension d'alimentation (V) et d'autre part respectivement au circuit d'entrée et au circuit de sortie d'un miroir de courant (T18a, T19a, R17a, R18a), ainsi qu'une troisième source de courant (T17, R16) couplée, côté entrée, aux deux autres sources de courant partielles, qui est montée en parallèle avec la première source de courant (T5, R5).

7. Circuit selon la revendication 6, caractérisé en ce que le point nodal du circuit de sortie du miroir de courant (T18a, T19a, R17a, R18a) et de la deuxième source de courant (R14, R15, T15, T16) est relié à l'entrée d'un étage d'amplification de courant (T13, T14, R12, R13) dont la sortie est couplée à la base du neuvième transistor (T9).

8. Circuit selon la revendication 6 ou 7, caractérisé en ce que l'étage d'amplification de courant est formé par un deuxième miroir de courant (T13, T14, R12, R13).

9. Circuit selon l'une quelconque des revendications 6 à 8, caractérisé en ce que les sources de courant partielles sont formées par les branches de sortie d'un banc de courant dont la branche d'entrée est donnée par la sixième résistance (R11).

10. Circuit selon l'une quelconque des revendications 6 à 8, caractérisé en ce que les sources de courant partielles sont formées par les branches de sortie d'un banc de courant dont la branche d'entrée est donnée par une douzième résistance (R17),
en ce que la douzième résistance (R17) est montée en parallèle avec le trajet base-émetteur d'un douzième transistor (T20) monté en série avec une treizième résistance (R18),
en ce que la base d'un treizième transistor (T19) dont le collecteur est connecté à la tension d'alimentation (V), et le collecteur d'un quatorzième transistor (T21) dont la base est reliée à la base du septième transistor (T7) et dont l'émetteur est relié via une quatorzième résistance (R19) au potentiel de référence (M), sont couplés au collecteur du douzième transistor (T20),
en ce que la base d'un quinzième transistor (T18) dont le collecteur est relié au potentiel de référence (M) et dont l'émetteur est relié à la base du douzième transistor (T20), est connecté à l'émetteur du treizième transistor (T19), et en ce que la base d'un seizième transistor (T22) dont le collecteur est relié à la base du quinzième transistor (T18) et dont l'émetteur est relié via une quinzième résistance (R20) au potentiel de référence (M), est couplée à la base du huitième transistor (T8).
